# FASCICULE DE BREVET EUROPEEN

(11) **EP 0 274 965 B1**
(45) Date de publication et mention de la délivrance du brevet: **15.05.1991**
(21) Numéro de dépôt: 87420329.2
(22) Date de dépôt: 07.12.1987
(51) Int. Cl.: E06B 7/02, F24F 13/12

(54) **Dispositif de ventilation reglable manuellement ou automatiquement pour fenêtre de bâtiment**
Von Hand oder automatisch regelbare Lüftungsvorrichtung für ein Gebäudefenster
Manually or automatically adjustable ventilation device for a window of a building

(30) Priorité: 08.12.1986 FR 8617310
(43) Date de publication de la demande: 20.07.1988
(73) Titulaire: Société pour l'Etude des Composants de l'Avenir dite: S.E.C.A. Société à responsabilité limitée, F-73160 Cognin Savoie (FR)
(72) Inventeur: Vajente, Roland, F-69380 Lozanne (FR); Carel, Rémi, F-69005 Lyon (FR)
(74) Mandataire: Karmin, Roger

(56) Documents cités:
- EP-A- 0 192 422
- FR-A- 712 285
- GB-A- 1 589 197

## Description

La présente invention concerne un dispositif destiné au renouvellement de l'air dans les locaux et, plus particulièrement, dans les pièces d'habitation.

On sait que la règlementation en vigueur impose un renouvellement de l'air des logements qui doit globalement avoir un débit égal à 0,7 / 0,8 fois par heure le volume du logement considéré.

Le mouvement d'air requis entre l'intérieur du logement et l'extérieur peut être obtenu :
- soit par "tirage naturel" prenant en compte la faculté de l'air chaud à s'élever (par suite de sa plus faible masse spécifique que celle de l'air froid),
- soit par emploi d'un système mécanique (ventilateur) qui est à l'origine des mouvements d'air entre le logement et l'extérieur ; on a affaire, alors, à un "tirage forcé".

Dans tous les cas, que le tirage soit naturel ou forcé, c'est-à-dire que le logement en question soit en dépression ou en surpression, il y a lieu de se préoccuper des orifices de sortie ou d'entrée d'air qui sont, généralement, placés dans les différentes pièces d'habitation.

Ces orifices laissent passer, selon le cas, un débit d'air qui est fonction, non seulement des conditions intérieures du logement, mais également des conditions extérieures (vent) ; il y a donc lieu de contrôler ce débit.

C'est l'objet du dispositif suivant l'invention qui sera décrit ci-après.

Ce dispositif est destiné à équiper plus particulièrement les fenêtres de toit, mais il peut être utilisé pour équiper des fenêtres en paroi verticale.

Pour la suite, on désigne par "ouverture" une baie équipée de fenêtre, soit en paroi verticale, soit en toiture. Dans le cas d'une ouverture, les diffêrents cas suivants peuvent se présenter :

### 1^{°} - Le logement n'est pas équipé d'un ventilateur d'extraction (cas courant en rénovation) :

Dans ce cas, seul le tirage naturel est à considérer.

L'air chaud montant a tendance à sortir par l'orifice ménagé à cet effet dans l'un des éléments de l'ouverture ; toutefois, en cas d'intempéries, il est possible d'observer, au niveau de cet orifice, des entrées d'air parasites.

L'occupant du logement doit donc pouvoir agir manuellement sur le débit d'air, par exemple en faisant varier la surface de l'orifice : Un tel registre est bien connu dans la pratique.

### 2^{°} - Le logement est équipé d'un ventilateur d'extraction d'air destiné à assurer le renouvellement d'air de salubrité :

Dans ces conditions, les pièces principales sont en dépression et l'air extérieur entre par les orifices ménagés, en particulier dans les châssis de fenêtre (en traverse haute en général).

Dans ce cas également, le débit d'air est fonction non seulement des caractéristiques du ventilateur d'extraction, mais également des conditions extérieures.

Afin d'éviter les débits excessifs, il convient que les orifices d'entrée d'air soient calibrés.

Il existe déjà des dispositifs couramment utilisés pour ce faire ; ils sont appelés "entrées d'air auto-réglables". Lorsque ces dispositifs sont utlisés, la règlementation impose que l'on ne puisse pas obturer leurs orifices.

### 3^{°} - Le logement est équipé d'un système complexe comportant à la fois une extraction d'air par ventilateur dans les pièces dites de service et une injection d'air, également par ventilateur, dans les pièces dites principales (système double-flux) :

Dans ces conditions, le renouvellement d'air du logement est entièrement pris en charge par l'ensemble des ventilateurs composants le système double-flux et il n'y a pas lieu de prévoir d'orifices spécifiques étrangers au système double-flux.

Si tel est le cas, dans les châssis de fenêtre, il est nécessaire que ces orifices puissent être obturés.

Dans le cas particulier des fenêtres de toit, on ignore, à priori, dans quelles conditions la ventilation du logement va être traitée. Il est connu de l'état de la technique un document anglais GB-A-1 589 197 qui décrit un dispositif de ventilation pour fenêtre de bâtiment, du genre comprenant un registre composé d'une grille fixe et d'une grille mobile propre à permettre l'ouverture des ouies de la grille fixe, qui affecte la forme d'un tunnel sans fond dont l'une des face comporte des passages libres constituant des ouies, tandis que la grille mobile est plaquée contre les faces intérieures de celle fixe.

De même il est connu du document français FR-A-712 285 un dispositif de ventilation à coulisse comprenant une grille mobile horizontalement par rapport à une grille fixe à l'aide d'un bouton ou doigt de manoeuvre.

Le dispositif suivant l'invention permet de répondre simultanément aux trois cas décrits ci-dessus.

A cet effet, le dispositif suivant l'invention, du genre comprenant un registre composé d'une grille fixe et d'une grille mobile propre à permettre l'ouverture ou la fermeture des ouies de la grille fixe, est caractérisé en ce que le blocage des ouies est constitués par une paroi latérale de la grille mobile en butée contre la semelle d'un appareil en soi connu de ventilation à entrée d'air auto-réglable.

Lorsqu' il est nécessaire d'utiliser un appareil à entrée d'air auto-réglable, la cloison transversale de la grille mobile se trouve en appui contre un élément dudit appareil afin de bloquer cette grille en position ouverte des ouies de la grille fixe.

Le dessin annexé, donné à titre d'exemple, permettra de mieux comprendre l'invention, les caractéristiques qu'elle présente et les avantages qu'elle est susceptible de procurer:
Fig. 1 est une vue éclatée des deux éléments constituant le dispositif de ventilation suivant l'invention destiné à être appliqué devant une fente ménagée dans l'huisserie d'une fenêtre ou analogue.
Fig. 2 est une coupe transversale d'une fenêtre ou analogue à laquelle est associé un dispositif de ventilation suivant l'invention.
Fig. 3 et 4 illustrent, en coupe selon le plan III-III de fig. 2, la manière dont fonctionne le dispositif suivant l'invention.
Fig. 5 est une vue semblable à celle de fig. 1, mais sur laquelle est représenté un appareil à entrée d'air auto-réglable par dessus lequel le dispositif de ventilation suivant l'invention doit être installé.
Fig. 6 correspond à fig. 2, mais elle montre la position de l'appareil à entrée d'air auto-réglable dans le dispositif suivant l'invention.
Fig. 7 est une vue semblable à celle de fig. 3 (coupe selon le plan VII-VII de fig. 6), mais correspondant à l'utilisation de l'appareil à entrée d'air auto-réglable.

On a représenté en fig. 1 une traverse du cadre ouvrant 1 d'une fenêtre ou analogue comportant une fente 2 ménagée entre deux cloisons 1a, 1b dudit cadre 1, lesquelles déterminent un espace 3 (fig. 2) qui communique avec un canal 4 dans la paroi inférieure duquel est ménagée une ouverture oblongue 4a fermée par un écran 5 pourvu de perforations 5a.

Le dispositif suivant l'invention comprend tout d'abord une grille fixe 6 pourvue d'ouies ou passages libres 6a et qui comporte deux pattes latérales 6b au moyen desquelles elle est fixée contre la traverse du cadre 1 en chevauchant sa fente 2. Comme illustré en fig. 2, la grille fixe 6 affecte la forme d'un tunnel sans fond, c'est-à-dire qu'en section transversale, elle comporte quatre faces dont trois sont pleines et une ajourée. Lesdites faces font entre-elles des angles obtus de manière à constituer un capot concave fermé à ses deux extrémités par des parois transversales 6c.

A l'intérieur de la grille 6 est placée une grille mobile 7 qui, en section transversale, présente une forme homothétique à celle de la grille 6, de telle manière que les faces externes de la grille mobile 7 plaquent contre les faces internes de la grille fixe 6, comme particuliérement bien illustré en fig. 2. La face oblique de la grille mobile 7 correspondant à celle de la grille fixe 6 qui comporte les ouies 6a est pourvue d'ouvertures 7a de même section, mais décalées longitudinalement. La longueur de la grille 7 est inférieure à celle de la grille fixe 6 de manière qu'elle puisse se déplacer à l'intérieur de celle-ci au moyen d'un doigt 7b qui traverse une lumière 6d de la grille fixe.

On observe que les faces opposées de la grille mobile 7 sont pourvues près de leurs arêtes libres de deux cordons 7c, 7d propres à s'engager dans des rainures correspondantes 6e, 6f de la grille 6, de manière à constituer des glissières.

L'une des extrémités de la grille mobile 7 est au moins partiellement ouverte, tandis que la seconde est fermée par une cloison transversale 7e.

On a illustré en fig. 3 le dispositif suivant l'invention monté contre une traverse du cadre 1 en chevauchant la fente 2. Des vis, non représentées mais illustrées par des traits discontinus 8, 9, servent à fixer la grille fixe 6 contre ladite traverse en enserrant la grille mobile 7. Lorsque le doigt 7b est déplacé vers la droite en fig. 3 dans la lumière 6d, les ouies 6a de la grille fixe sont en correspondance avec les ouvertures 7a de la grille mobile, de telle sorte qu'il existe une communication entre l'extérieur et l'intérieur par l'intermédiaire de l'écran 5 et des ouies 6a.

Au contraire, lorsque le doigt 7b est déplacé vers la gauche (fig. 4), les parties pleines de la grille mobile 7 se trouvant entre ses ouvertures 7a viennent obturer les ouies 6a, de telle sorte que la communication de l'intérieur du local avec l'extérieur est interrompue.

On comprend aisément que les différentes positions intermédiaires de la grille mobile 7 permettent de contrôler sans discontinuité le débit d'air de zéro à la valeur maximale fixée.

Si des fenêtres ou analogues sont livrées dans le commerce munies d'un dispositif suivant l'invention, et qu'il soit nécessaire d'adjoindre une entrée d'air auto-réglable du commerce référencé 10 en fig. 5, on peut effectuer cette opération très facilement puisque les sections des deux grilles 6 et 7 sont plus importantes que celles de l'appareil 10 (fig. 6), lorsqu'il est monté à cheval sur la fente 2.

Mais dans ces conditions, il est indispendable que les ouies restent ouvertes pour répondre aux exigences des normes.

C'est dans ces conditions et conformément à l'invention que la grille mobile 7 coopère avec l'appareil 10 de manière à rester en position ouverte des ouies 6a. Pour atteindre ce but, la cloison transversale 7e de la grille mobile 7 en position ouverte se trouve à l'extérieur d'une des extrémités de la semelle 10a de l'appareil 10 comme illustré en fig. 7 et en appui contre elle, tant et si bien que les ouies 6a restent ouvertes sans possibilité de les fermer puisqu'il est impossible de déplacer le doigt 7b. L'autre extrémité de la semelle 10a traverse l'extrémité, partiellement ouverte à cet effet, de la grille mobile 7.

Il va de soi que les dimensions de la fente 2 sont telles qu'elles corespondent précisément à celles qui sont conseillées pour la pose d'un appareil d'entrée d'air auto-réglable dont le débit normal est de 30m³/h sous 10 Pascals. Bien entendu, la section globale des ouies 6a, des ouvertures 7a et des perforations 5a de l'écran 5 est au moins égale à celle de la fente 2.

On a ainsi réalisé un dispositif de ventilation pour fenêtre de bâtiment ou analogue qui répond à toutes les exigences légales de ventilation.

Il est intéressant de souligner que dans l'emploi en fenêtre de toit, le dispositif, objet de l'invention, est aisément accessible par rotation du vantail ouvrant s'il est porté par la traverse haute dudit ouvrant. La grille 5a est alors aisément nettoyable.

## Revendications

1. Dispositif de ventilation pour fenêtre de bâtiment du genre comprenant un registre composé d'une grille fixe (6) en forme de tunnel sans fond dont l'une des faces comporte des passages libres constituant des ouies (6a) et d'une grille mobile (7) plaquée contre la face intérieure de celle fixe, et qui comprend un doigt de manoeuvre (7b) propre à permettre l'ouverture ou la fermeture des ouies (6a) de la grille fixe (6), caractérisé en ce que le blocage des ouies (6a) est constitué par une paroi latérale (7e) de la grille mobile (7) en butée contre la semelle (10a) d'un appareil en soi connu (10) de ventilation à entrée d'air auto-réglable.

2. Dispositif de ventilation suivant la revendication 1, caractérisé en ce qu'il est placé devant une fente (2) du cadre de la fenêtre qui se trouve en correspondance avec une ouverture (4a) disposée à l'extérieur et fermée par un écran (5) pourvu de perforation (5a) dont la surface est égale à celle des ouies (6a).

## Patentansprüche

1. Lüftungsvorrichtung für Gebäudefenster, die eine Lüfterklappe aufweist, welche aus einem festen Gitter (6) in Form eines Tunnels ohne Boden zusammengesetzt ist, dessen eine Seite freie Durchgänge aufweist, die Lufteintrittsöffnungen (6a) bilden, und einem beweglichen Gitter (7), das an der Innenseite des festen Gitters anliegt und das einen Bedienungsknopf (7b) zum öffnen und Schließen der Lufteintrittsöffnungen (6a) des festen Gitters (6) aufweist, dadurch **gekennzeichnet,** daß die Sperre der Lufteintrittsöffnungen von einer Seitenwand (7e) des beweglichen Gitters (7) gebildet wird, das an der Platte (10a) eines an sich bekannten Lüftungsapparates (10) mit sich selbst regelndem Lufteintritt anliegt.

2. Lüftungsvorrichtung nach Anspruch 1, dadurch **gekennzeichnet,** daß sie vor einen Schlitz (2) des Fensterrahmens angeordnet ist, der mit einer außen angebrachten Öffnung (4a) korrespondiert, die durch eine mit Perforierung versehene Blende (5) verschlossen wird, deren Fläche gleich der der Lufteintrittsöffnungen (6a) ist.

## Claims

1. Ventilation device for a window of a building of the type comprising a damper consisting of a feed grill (6) in the form of a tunnel without a base one of the faces of which has free passages forming slots (6a) and a movable grill (7) located against the inside face of that fixed one, and which includes an operating pin (7b) adapted to allow the opening or the closing of the slots (6a) of the feed grill (6), characterised in that the blocking of the slots (6a) takes the form of a lateral wall (7e) of the movable grill (7) abutting against the plate (10a) of a self-regulating air inlet ventilation device (10) known per se.

2. Ventilation device according to clad 1, characterised in that it is placed in front of a slot (2) in the window frame which corresponds to an aperture (4a) located on the exterior and closed by a screen (5) provided with holes (5a) the area of which is equal to that of the slots (6a).
